# EUROPÄISCHE PATENTSCHRIFT

(11) **EP 3 825 609 B1**
(45) Veröffentlichungstag und Bekanntmachung des Hinweises auf die Patenterteilung: **18.05.2022**
(21) Anmeldenummer: 20209723.4
(22) Anmeldetag: 25.11.2020
(51) Int. Cl.: F23J 11/00, F23J 15/02, F24B 1/19, F24C 15/00, E04F 17/02

(54) **SCHORNSTEIN MIT FEUERSTÄTTE**
CHIMNEY WITH FIREPLACE
CHEMINÉE AVEC FOYER

(30) Priorität: 25.11.2019 DE 102019131830
(43) Veröffentlichungstag der Anmeldung: 26.05.2021
(62) Teilanmeldung aus: 22160497.8
(73) Patentinhaber: ERLUS AKTIENGESELLSCHAFT, 84088 Neufahrn (DE)
(72) Erfinder: Schulte, Markus, 84088 Neufahrn (DE); Böhm, Jürgen, 84088 Neufahrn (DE)
(74) Vertreter: Louis Pöhlau Lohrentz

(56) Entgegenhaltungen:
- EP-A1- 2 918 916
- EP-A1- 3 415 801
- DE-U1-202008 018 205
- US-A- 4 384 566
- US-A- 4 422 437

## Beschreibung

Die Erfindung betrifft einen Schornstein mit im unteren Teil des Schornsteins angeordneter Feuerstätte.

Die DE 20 2008 018 205 U1 beschreibt einen Schornstein, bei dem die Feuerstätte im Schornsteinsockel, d.h. im unteren Teil des Schornsteins angeordnet ist. Der Schornsteinsockel dieses Schornsteins weist im Inneren einen Hohlraum auf, in dessen unterem Teil die Feuerstätte aufgenommen ist und dessen oberer Teil als freier Raum ausgebildet ist, durch den das Abgasrohr der Feuerstätte hindurchgeführt ist. Der Hohlraum ist oben durch eine Adapterplatte abgedeckt, durch die das Abgasrohr hindurchgreift. Über der Adapterplatte ist der obere Teil des Schornsteins mit einem Abgasabzugsrohr angeordnet. Die Feuerstätte ist als Konvektionsfeuerstätte ausgebildet. Der Hohlraum, in dem die Feuerstätte angeordnet ist, bildet einen Konvektionsraum für den den Hohlraum durchströmenden Konvektionsluftstrom. Hierfür sind in dem Schornsteinsockel in der Höhe des Bodens der Feuerstätte und mit Abstand über der Feuerstätte Konvektionsschlitze ausgebildet.

Die DE 10 2008 043 263 B4, EP 3 415 801 A1 und die EP 2 682 680 B1 beschreiben Schornsteine mit einem Aufbau, der im Wesentlichen gleich ist wie der der EP 1 437 550 B1. Entsprechendes gilt für die US 4,384,566 A. Auch bei den in diesen Dokumenten beschriebenen Schornsteinen sind in dem die Feuerstätte aufnehmenden Schornsteinsockel in der Höhe unterhalb des Bodens der Feuerstätte und mit Abstand über der Feuerstätte Konvektionsschlitze als Einlass und Auslass für den Konvektionsluftstrom ausgebildet.

Die US 4,422,437 beschreibt eine Ofeneinrichtung mit einem gemauerten Korpus. Die Ofeneinrichtung weist ein Feuerstättengehäuse auf, das in dem gemauerten Korpus steht. Am Kopf des Feuerstättengehäuses ist ein Abgasrohr angeschlossen, das durch die Kopfplatte des gemauerten Korpus herausgeführt ist. In dem gemauerten Korpus sind in der Höhe unterhalb des Bodens des Feuerstättengehäuses und im oberen Teil des Korpus mit Abstand über dem Feuerstättengehäuse Konvektionsluftschlitze als Einlass und Auslass für den Konvektionsluftstrom ausgebildet.

Die EP 2 918 916 A1 beschreibt ein Heizgerät mit Speicherfeuerstätte mit einem am oberen Ende herausgeführten Ofenrohr. Das Gehäuse der Feuerstätte weist eine Flammenkammer mit einem darin aufgehängten feuerfesten Volumenkörper auf. An der Frontseite des Gehäuses ist eine Sichtglastür angeordnet. Über den feuerfesten Volumenkörper soll ein klassisches Flammenbild eines mit Stückgut befeuerten Heizgeräts erhalten werden. Die Flammenkammer ist durch Wandungsabschnitte aus Schamottmaterial begrenzt, nämlich durch eine seitliche Wandung und eine bodenseitige Wandung und zusätzlich eine Umlenkplatte im oberen Teil der Flammenkammer. Oberhalb der Umlenkplatte ist in dem Feuerstättengehäuse ein Wärmespeicher angeordnet. Das Heizgerät wird mit granularem Brennstoff betrieben.

Der Erfindung liegt die Aufgabe zugrunde, einen Schornstein der eingangs genannten Art dahingehend weiterzuentwickeln, dass sich heizungs- und/oder wärmetechnische Vorteile ergeben.

Diese Aufgabe löst die Erfindung mit dem Gegenstand des Hauptanspruchs 1. Es handelt sich dabei um einen Schornstein, der die drei folgenden Schornsteinstufen umfasst:
- eine untere erste Schornsteinstufe, die eine Feuerstätte aufweist,
- eine über der ersten Schornsteinstufe angeordnete zweite Schornsteinstufe, die ein die zweite Schornsteinstufe durchgreifendes Abgasrohr aufweist, das an der Feuerstätte angeschlossen ist,
- eine über der zweiten Schornsteinstufe angeordnete dritte Schornsteinstufe, die als oberer Schornstein ausgebildet eine an das Abgasrohr der zweiten Schornsteinstufe angeschlossene vertikale Abgasleitung aufweist, um das Abgas vertikal nach oben aus dem Schornstein ins Freie heraus zu führen und vorzugsweise eine vertikale Zuluftleitung aufweist, um der Feuerstätte Verbrennungsluft zuzuführen,

Was die Ausgestaltung des gemeinsamen Korpus betrifft, ist erfindungsgemäß vorgesehen, dass der gemeinsame Körper als ein als Hohlkörper ausgebildetes Betonbauelement ausgebildet ist. Dabei kann vorgesehen sein, dass der gemeinsame Korpus als zylindrischer oder quaderförmiger Hohlkörper ausgebildet ist. Es kann vorgesehen sein, dass der zylindrische oder quaderförmige Hohlkörper aus Betonmauersteinen und/oder Betonmantelsteinen und/oder einstückigen Rohrabschnitten und/oder aus geschosshohen Rohrabschnitten oder als einstückiger Betonkörper, vorzugsweise einstückiger Rohrkörper oder einstückiger U-Profil-Körper ausgebildet ist.

Wesentlich ist, dass die in der ersten Schornsteinstufe angeordnete Feuerstätte als Speicherfeuerstätte ausgebildet ist.

Ferner ist wesentlich, dass die erste Schornsteinstufe und die zweite Schornsteinstufe als eine gemeinsame Baueinheit ausgebildet sind, die den Schornsteinfuß oder den Schornsteinsockel bildet, dass die erste Schornsteinstufe und die zweite Schornsteinstufe einen gemeinsamen Korpus oder eine gemeinsame Tragkonstruktion aufweisen, dass zwischen der ersten Schornsteinstufe und der zweiten Schornsteinstufe eine vorzugsweise sich waagerecht erstreckende Zwischenwand ausgebildet ist, die auf der Feuerstätte auf deren Gehäuse aufliegend ausgebildet ist oder unmittelbar über der Feuerstätte mit Abstand angeordnet ist oder als Kopf der Feuerstätte einstückig mit deren Gehäuse ausgebildet ist. Vorteilhafter Weise kann vorgesehen sein, dass die Zwischenwand als ein Teil des gemeinsamen Korpus und/oder der gemeinsamen Tragkonstruktion des Schornsteinfußes oder des Schornsteinsockels ausgebildet ist oder an, in oder auf dem Korpus des Schornsteinfußes oder des Schornsteinsockels abgestützt ist.

Die Zwischenwand trennt den unteren Hohlraum des Korpus von dem oberen Hohlraum des Korpus. In dem unteren Hohlraum ist die Feuerstätte angeordnet. In dem oberen Hohlraum erstreckt sich das durchgreifende Abgasrohr und gegebenenfalls auch eine durchgreifende Zuluftleitung und gegebenenfalls weitere Komponenten, wie Rußentfernungeinrichtung und Abgasreinigungseinrichtung. Die horizontale Zwischenwand kann vorzugsweise eine thermische Trennung der Hohlräume bilden und kann auch vorteilhaft bei der Handhabung der im oberen Hohlraum aufgenommenen Komponenten erbringen.

Was eine Speicherfeuerstätte gegenüber einer Konvektionsfeuerstätte unterscheidet, ist: Während eine Speicherfeuerstätte aufgrund der Speichermasse und nicht existierender Hinterlüftung ihre Wärme zeitverzögert und langsam über Strahlung an den Aufstellraum abgibt, ist eine Konvektionsfeuerstätte so konstruiert, dass diese in einem Hohlraum steht, welcher unten über eine Zuluftöffnung Luft vom Aufstellraum erhält, sich diese im Hohlraum erwärmt und am oberen Ende des Hohlraums über eine Öffnung wieder an den Aufstellraum abgibt.

Erfindungsgemäß ist die als Speicherfeuerstätte ausgebildete Feuerstätte ausschließlich oder überwiegend als Speicherfeuerstätte derart ausgebildet, dass die in der Feuerstätte erzeugte Wärme primär im Schornstein gespeichert wird und an der Außenseite der ersten Schornsteinstufe oder der ersten und der zweiten Schornsteinstufe abgestrahlt wird.

Bevorzugte Ausführungen sehen vor, dass die zweite Schornsteinstufe mindestens eine Revisionsöffnung aufweist, wobei
- zur Inspektion des Abgaswegs und/oder Rußentnahme ausgebildet ist; und oder
- zur Inspektion der Zuleitung ausgebildet ist.

Bei bevorzugten Ausführungen ist vorgesehen, dass die erste Schornsteinstufe und die zweite Schornsteinstufe als eine gemeinsame Baueinheit ausgebildet sind, die den Schornsteinfuß oder den Schornsteinsockel bildet.

Besonders bevorzugte Ausführungen sehen vor, dass eine oder mehrere der Schornsteinstufen als Fertigteil ausgebildet oder aus einem oder mehreren Fertigteilen gebildet ist bzw. sind.

Es kann vorgesehen sein, dass die erste Schornsteinstufe aus einem Fertigteil gebildet und/oder als Fertigteil ausgebildet ist, vorzugsweise umfassend einen werksseitig gelieferten ersten Schornsteinabschnitt mit werksseitig montierter Feuerstätte und/oder mit vor Ort nachrüstbarer Feuerstätte.

Es kann vorgesehen sein, dass die zweite Schornsteinstufe aus einem Fertigteil gebildet und/oder als Fertigteil ausgebildet ist, vorzugsweise umfassend einen werksseitig gelieferten zweiten Schornsteinabschnitt mit werksseitig montierter Abgasreinigungseinrichtung und/oder mit vor Ort nachrüstbarer Abgasreinigungseinrichtung.

Es kann vorgesehen sein, dass die dritte Schornsteinstufe aus einem Fertigteil gebildet und/oder als Fertigteil ausgebildet ist, vorzugsweise umfassend einen werksseitig gelieferten dritten Schornsteinabschnitt oder einen aus mehreren werkseitig gelieferten geschosshohen Schornsteinabschnitten vor Ort montierbaren dritten Schornsteinabschnitt.

Von besonderem Vorteil sind Ausführungen, bei denen vorgesehen ist, dass die erste Schornsteinstufe und die zweite Schornsteinstufe ein gemeinsames Fertigteil bilden. Bei diesen Ausführungen ist also der Schornsteinfuß oder der Schornsteinsockel als gemeinsames Fertigteil ausgebildet.

Besonders günstige Umsetzungen werden erhalten, wenn vorgesehen ist, dass das die erste Schornsteinstufe und die zweite Schornsteinstufe, die den gemeinsamen Korpus oder die gemeinsame Tragkonstruktion aufweisen, ein gemeinsames Fertigteil bilden,
wobei vorgesehen ist,
- dass in dem gemeinsamen Korpus und/oder der gemeinsamen Tragkonstruktion die Feuerstätte ab Werk montiert ist oder dass in den gemeinsamen Korpus und/oder der gemeinsamen Tragkonstruktion die Feuerstätte vor Ort nachrüstbar montierbar ist.

Der Korpus ist vorzugsweise ein Hohlkörper. Es kann vorgesehen sein, dass der gemeinsame Korpus aus mehreren Mantelsteinen, vorzugsweise aus Beton, oder als einstückiger Körper, vorzugsweise aus Beton ausgebildet ist.

Bevorzugte Ausführungen sehen vor, dass die zweite Schornsteinstufe eine Abgasreinigungseinrichtung aufweist.

Vorzugsweise kann vorgesehen sein, dass die Abgasreinigungseinrichtung mit dem Abgasrohr der zweiten Schornsteinstufe eine Baueinheit bildet.

Bevorzugte Ausführungen können vorsehen, dass die zweite Schornsteinstufe mindestens eine Revisionsöffnung aufweist, wobei die mindestens eine Revisionsöffnung
- zur Wartung der Komponenten der Abgasreinigungseinrichtung ausgebildet ist, und /oder
- zur Nachrüstung der zweiten Schornsteinstufe mit weiteren Komponenten insbesondere zur Nachrüstung der Abgasreinigungseinrichtung mit weiteren Komponenten ausgebildet ists

Vorzugsweise ist vorgesehen, dass die erste Schornsteinstufe und die zweite Schornsteinstufe, die den gemeinsamen Korpus und oder die gemeinsame Tragkonstruktion aufweisen, ein gemeinsames Fertigteil bilden, wobei vorgesehen ist,
- dass in dem gemeinsamen Korpus und/oder der gemeinsamen Tragkonstruktjon die Abgasreinigungseinrichtung ab Werk montiert ist oder in dem gemeinsamen Korpus und/oder der gemeinsamen Tragkonstruktion die Abgasreinigungseinrichtung vor Ort montierbar ist.

Besondere Vorteile ergeben sich, wenn vorgesehen ist, dass die Abgasreinigungseinrichtung als ein Modul oder als eine aus Modulen aufgebaute Baugruppe ausgebildet ist. Dieser Modul kann in der zweiten Schornsteinstufe bereits werksseitig montiert sein. Er kann aber auch vor Ort nachrüstbar sein, d.h. auch im Sinne einer Neuerung oder Reparatur vor Ort ausgetauscht werden.

Was die Ausgestaltung der Abgasreinigungseinrichtung betrifft, kann vorgesehen sein, dass die Abgasreinigungseinrichtung eine Abgasreinigungseinrichtung zur sekundären Emissionsminderung auf Basis elektrostatischer und/oder mechanischer und/oder katalytischer und/oder nasschemisch arbeitender Abgasnachbehandlung aufweist.

Es kann auch vorgesehen sein, dass die Abgasreinigungseinrichtung eine Vorrichtung zur Abbrandsteuerung aufweist.

Besonders bevorzugte Ausführungen sehen vor, dass die zweite Schornsteinstufe eine Rußentfernungsvorrichtung aufweist. In diesem Zusammenhang kann vorgesehen sein, dass die Rußentfernungseinrichtung einen Sperrschieber als Rußauffangvorrichtung bei Kehrung und eine Kugelfangeinrichtung als Schutz der Feuerstätte gegen mechanische Beschädigung bei Kehrung aufweist.

Vorteilhafte Ausführungen können auch vorsehen, dass die zweite Schornsteinstufe mindestens eine Revisionsöffnung aufweist, wobei die mindestens eine Revisionsöffnung
- zur Inspektion des Abgaswegs und/oder zur Rußentnahme ausgebildet ist; und/oder
- zur Inspektion der Zuluftleitung ausgebildet ist; und/oder
- zur Wartung der Komponenten der Abgasreinigungseinrichtung ausgebildet ist; und/oder
- zur Nachrüstung der zweiten Schornsteinstufe mit weiteren Komponenten, insbesondere zur Nachrüstung der Abgasreinigungseinrichtung mit weiteren Komponenten ausgebildet ist.

Bei bevorzugten Ausführungen ist vorgesehen, dass in dem gemeinsamen Korpus und/oder der gemeinsamen Tragkonstruktion des Schornsteinfußes oder des Schornsteinsockels mindestens eine Öffnung ausgebildet ist, die als Revisionsöffnung ausgebildet ist zwecks Zugang zur Abgasreinigungseinrichtung und/oder zu einer Rußentfernungseinrichtung, insbesondere Öffnung zwecks Zugang zu der Rußentfernungseinrichtung.

Vorteilhafterweise kann auch vorgesehen sein, dass die dritte Schornsteinstufe von der zweiten Schornsteinstufe durch eine horizontale Trennwand, insbesondere eine horizontale Trennplatte, getrennt ist.

Es sind Ausführungen möglich, bei denen vorgesehen ist, dass die horizontale Trennwand als Kopfplatte des Korpus des Schornsteinfußes oder Schornsteinsockels ausgebildet ist, vorzugsweise einstückig ausgebildet mit dem Korpus.

Es kann auch vorgesehen sein, dass in einem Durchbruch der horizontalen Trennwand und/oder der Kopfplatte das vertikale Abgasrohr der dritten Schornsteinstufe angeschlossen und/oder abgestützt angeordnet ist. Weitere Merkmale und Vorteile der Erfindung ergeben sich aus den Figuren. Dabei zeigen
- Figur 1:: ein erstes Ausführungsbeispiel eines erfindungsgemäßen Schornsteins, in schematischer Schnittansicht entlang einer vertikalen Längsschnittebene;
- Figur 2:: ein zweites Ausführungsbeispiel eines nicht erfindungsgemäßenSchornsteins, in schematischer Schnittansicht entlang einer vertikalen Längsschnittebene;
- Figur 3a:: ein drittes Ausführungsbeispiel eines Schornsteins in schematischer Schnittansicht entlang einer vertikalen Längsschnittebene;
- Figur 3b:: eine Frontansicht des Ausführungsbeispiels der Fig. 3a, Ansicht in Fig. 3a von links;
- Figur 4:: einen vergrößerten Ausschnitt aus Figur 3a im Bereich 1x;
- Figur 5:: einen Figur 4 entsprechenden Ausschnitt, in erster abgewandelter Ausführung;
- Figur 6:: einen Figur 4 entsprechenden Ausschnitt, in zweiter abgewandelter Ausführung;
- Figur 7:: einen Figur 4 entsprechenden Ausschnitt einer dritten abgewandelten Ausführung;
- Figur 8:: einen Figur 4 entsprechenden Ausschnitt einer vierten abgewandelten Ausführung;
- Figur 9:: einen vergrößerten Ausschnitt aus Figur 3a im Bereich 2x.

Bei dem in Figur 1 dargestellten ersten Ausführungsbeispiel handelt es sich um einen Schornstein S mit einer Feuerstätte 1x, die als Speicherfeuerstätte ausgebildet ist. Die Feuerstätte 1x ist im Fuß des Schornsteins S integriert.

Der Schornstein S weist einen aus Beton ausgebildeten Außenmantel auf. Der Aufbau und die genaue Ausgestaltung des Außenmantels werden nachfolgend noch näher beschrieben. Der Schornstein S gliedert sich in drei axiale Abschnitte, im Folgenden als Schornsteinstufen 1, 2 und 3 bezeichnet.

Die untere erste Schornsteinstufe 1 enthält die Feuerstätte 1x.

Die zweite Schornsteinstufe 2 ist unmittelbar über der ersten Schornsteinstufe 1 angeordnet. Sie enthält eine Abgasreinigungseinrichtung 20. Die Abgasreinigung 20 ist in der Abgasleitung 4.2 angeordnet, die an der Feuerstätte 1x kopfseitig angeschlossen ist und als Abgasrohr 4.2 die zweite Schornsteinstufe vertikal durchgreift. Die Abgasreinigungseinrichtung 20 ist als Modul ausgebildet und bildet mit dem Abgasrohr 4.2 der zweiten Schornsteinstufe eine Baueinheit. Diese Baueinheit aus Abgasrohr 4.2 und Abgasreinigungseinrichtung 20 kann bereits werksseitig in der zweiten Schornsteinstufe 2 montiert sein. Sie kann aber auch vor Ort nachrüstbar sein. Das gilt für die Baueinheit aus Abgasrohr 4.2 und Abgasreinigungseinrichtung 20, aber auch für die Abgasreinigungseinrichtung 20. Diese kann auch alleine vor Ort im Sinne einer optionalen Nachrüstung eingebaut oder im Sinne einer Reparatur oder Erneuerung vor Ort ausgetauscht werden.

Das Abgasrohr 4.2 weist einen seitlichen Stutzen mit einer Revisionsöffnung 4.2ö auf. Die Revisionsöffnung 4.2ö ist mit einem abnehmbaren Verschlussdeckel 4.2öv verschlossen. Über die Revisionsöffnung 4.2ö ist die Abgasreinigungseinrichtung 20 zugänglich.

In dem dargestellten Ausführungsbeispiel in Figur 1 ist die erste Schornsteinstufe 1 und die zweite Schornsteinstufe 2 als eine Baueinheit mit einem gemeinsamen Korpus 100 ausgebildet. Der Korpus 100 ist ein Hohlkörper, der aus Betonmauersteinen, vorzugsweise Mantelsteinen oder als einstückiger Betonkörper ausgebildet sein kann. Bei dem Ausführungsbeispiel in Figur 1 wird gemäß der Erfindung der Innenraum des Korpus 100 durch eine horizontale Zwischenwand 100z getrennt. Die Zwischenwand 100z trennt die erste Schornsteinstufe 1 von der zweiten Schornsteinstufe 2. In dem unteren Teil, d. h. unterhalb der Zwischenwand 100z ist die Feuerstätte 1× angeordnet, und zwar derart, dass die Zwischenwand 100z auf dem oberen Ende des Gehäuses der Speicherfeuerstätte 1x aufliegend quasi den Kopf der Feuerstätte 1x bildet. Die Zwischenwand 100z ist mit dem Korpus 100 unmittelbar verbunden. In dem Ausführungsbeispiel in Figur 1 ist die Zwischenwand 100z als separate horizontale Platte ausgebildet, die auf einem an der Innenwand des Korpus 100 ausgebildeten Bund axial abgestützt ist.

Bei abgewandelten Ausführungen ist es möglich, dass die horizontale Zwischenwand 100z nur auf der Feuerstätte, d.h. auf dem Kopf der Feuerstätte aufliegt und sich nur dort abstützt oder, dass die horizontale Zwischenwand 100z sich nur am Korpus 100 abstützt, z.B. auf einem Bund der Innenwand des Korpus oder in die Innenwand eingreifend.

Das Abgasrohr 4.2 der zweiten Schornsteinstufe durchgreift eine Anschlussöffnung in der Zwischenwand 100z und greift in einen nicht dargestellten kopfseitigen Anschlussstutzen der Feuerstätte 1x ein. Das Abgasrohr 4.2 der zweiten Schornsteinstufe, das die Abgasreinigung 20 enthält, durchgreift mit seinem oberen Ende eine Öffnung im Kopf des Korpus 100 zwecks Anschluss an eine Abgasleitung 4.3, die im oberen Teil des Schornsteins der dritten Schornsteinstufe das Abgas vertikal nach oben durch den oberen Teil des Schornsteins ins Freie führt. Die Abgasleitung 4.3 ist als Abgasrohr ausgebildet und greift in eine an dem Kopf des Korpus 100 abgestützte Anschlussbuchse 4.3a ein. Diese Anschlussbuchse 4.3a ist als tragende Anschlussbuchse ausgebildet, die das eingesteckte Abgasrohr 4.3 abstützt.

Durch die dritte Schornsteinstufe 3 wird der obere Teil des Schornsteins S gebildet. Diese enthält das Abgasrohr 4.3, welches über die Anschlussbuchse 4.3a mit dem Abgasrohr 4.2 der zweiten Schornsteinstufe leitungsmäßig verbunden ist, um das Abgas durch die dritte Schornsteinstufe hindurch und schließlich am Schornsteinkopf ins Freie zu führen.

Die dritte Schornsteinstufe 3 kann aus geschosshohen Schornsteinabschnitten zusammengesetzt sein. Die geschosshohen Schornsteinabschnitte können als Fertigteile ausgebildet sein, die vor Ort auf der Baustelle zusammengesetzt werden. Die dritte Schornsteinstufe 3 kann alternativ aber auch in ihrer gesamten Höhe als werksseitiges Fertigteil ausgebildet sein. Der Außenmantel der dritten Schornsteinstufe ist wie der Außenmantel der ersten und der zweiten Schornsteinstufe aus Betonmaterial, vorzugsweise aus Mantelsteinen. Er kann aber auch aus einstückigen Rohrabschnitten, vorzugsweise jeweils geschosshohen Rohrabschnitten ausgebildet sein oder auch alternativ je nach Schornsteinhöhe aus einem einstückigen Rohrabschnitt.

In den beiden unteren Stufen, d. h. in der ersten Schornsteinstufe und in der zweiten Schornsteinstufe sind bei dem Ausführungsbeispiel in Figur 1 im Außenmantel, d.h. in dem gemeinsamen Korpus 100 seitlich zwei Revisionsöffnungen 100ö, 100 ö ausgebildet. Die Revisionsöffnung 100ö in der ersten Schornsteinstufe bildet eine Zugangsöffnung zur Ofentür 1xv der Speicherfeuerstätte 1×. Die Revisionsöffnung 100ö in der zweiten Schornsteinstufe 2 weist einen Verschluss, z. B. eine Tür 100öv, auf und bildet einen Zugang zu der in dem Abgasrohr 4.2 ausgebildeten Revisionsöffnung 4.2ö bzw. deren Verschlussklappe 4.2öv. Über die Revisionsöffnung 4.2ö ist die Abgasreinigungseinrichtung 20, die im Inneren des Abgasrohrs 4.2 angeordnet ist, möglich. Zusätzlich ist über diese Revisionsöffnung 100ö im zweiten Schornsteinabschnitt auch eine mechanische Rußentfernungseinrichtung zugänglich, die bei dem Ausführungsbeispiel in Figur 1 durch eine Kugelfangeinrichtung 2k mit Sperrschieber 2s gebildet ist. Der Sperrschieber 2s bildet eine Rußauffangvorrichtung bei Kehrung. Die Kugelfangeinrichtung 2k bildet einen mechanischen Schutz der Feuerstätte bei Kehrung.

Sowohl in der dritten Schornsteinstufe 3 als auch in der zweiten Schornsteinstufe 2 sind nicht dargestellte vertikale Zuluftleitungen angeordnet, die im Gegenstrom zur Abgasleitung 4.3 und 4.2 die Zuluft der Feuerstätte zuführen.

Bei dem in Figur 2 dargestellten zweiten Ausführungsbeispiel handelt es sich um einen Schornstein S, der im Unterschied zu dem ersten Ausführungsbeispiel als Feuerstätte 1× nicht erfindungsgemäß eine Konvektionsfeuerstätte 1x mit Konvektionsraum aufweist. Der übrige Aufbau des Schornsteins ist gleich wie beim ersten Ausführungsbeispiel, insbesondere ist das Abgasrohr 4.2 des zweiten Schornsteinstufe mit der darin integrierten Abgasreinigungseinrichtung 20 gleich ausgebildet. Auch bei dem zweiten Ausführungsbeispiel in Figur 2 bildet der Korpus 100 mit der ersten Schornsteinstufe 1 und der zweiten Schornsteinstufe 2 ein Fertigbauteil ab Werk. Das Fertigbauteil 120 ist bei dem zweiten Ausführungsbeispiel in Figur 2 anders ausgebildet als bei dem ersten Ausführungsbeispiel in Figur 1. Die Unterschiede werden nachfolgend im Einzelnen erläutert. Die dritte Schornsteinstufe 3 ist beim ersten und zweiten Ausführungsbeispiel identisch ausgebildet.

Im Folgenden werden die Unterschiede des Fertigbauteils, welches die erste und zweite Schornsteinstufe bildet, beschrieben, d. h. die Unterschiede dieses den Schornsteinsockel bildenden Fertigbauteils beim zweiten Ausführungsbeispiel gegenüber dem ersten Ausführungsbeispiel.

Bei dem zweiten Ausführungsbeispiel in Figur 2 weist der Korpus 100 einen Hohlraum 100h auf, der einen gemeinsamen Hohlraum als Aufnahmeraum der Feuerstätte 1× und des Abgasrohrs 4.2 mit der darin angeordneten Abgasreinigungseinrichtung 20 bildet. Im Unterschied zum ersten Ausführungsbeispiel ist bei dem zweiten Ausführungsbeispiel keine Zwischenwand 100z vorhanden, die den Hohlraum 100h unterteilt in zwei voneinander getrennte separate Aufnahmeräume, nämlich einen unteren Aufnahmeraum und einen oberen Aufnahmeraum. Eine solche Unterteilung ist bei dem ersten Ausführungsbeispiel in Figur 1 der Fall, dort ist in dem Korpus 100 ein unterer Aufnahmeraum ausgebildet zur Aufnahme der Feuerstätte 1× und getrennt durch die Zwischenwand 100z ein oberer Aufnahmeraum zur Aufnahme des Abgasrohrs 4.2 mit der darin integrierten Abgasreinigungseinrichtung 20. Bei dem zweiten Ausführungsbeispiel ist, wie gesagt, ein gemeinsamer Hohlraum 100h für die erste und zweite Schornsteinstufe ausgebildet. In diesem gemeinsamen Hohlraum 100h ist ein Konvektionsluftstrom K geführt, der durch einen Luftstrom gebildet wird, der an der unteren Revisionsöffnung 100ö einströmt, beim Passieren an der Außenwand der Feuerstätte 1× der Außenseite des Abgasrohrs 4.2 erwärmt wird und schließlich an der oberen Revisionsöffnung 100ö ausströmt. In den Revisionsöffnungen 100ö, 100ö ist jeweils ein Revisionsgitter 100kg eingesetzt.

Bei dem zweiten Ausführungsbeispiel in Figur 2 erfolgt somit der Wärmetausch des Schornsteins mit der Umgebung über den Konvektionsluftstrom, der beim Durchströmen der ersten und der zweiten Schornsteinstufe an der Außenwand der Feuerstätte 1x und an der Außenseite des Abgasrohrs 4.2 als warmer Luftstrom erzeugt wird und nach dem Ausströmen über die Konvektionsöffnungen die Umgebung erwärmt. Im Unterschied dazu wird bei dem ersten Ausführungsbeispiel, bei dem die Feuerstätte 1x als Speicherfeuerstätte ausgebildet ist, die in der Feuerstätte erzeugte Wärme primär in dem Speicher der Feuerstätte und gegebenenfalls auch in weiteren Speichern des Schornsteins, z.B. in der Wandung des Schornsteins gespeichert. Die Wärmeübertragung zur Umgebung erfolgt dann über Wärmeabstrahlung des Korpus 100 an die Umgebung.

Abgewandelte Ausführungsbeispiele, die eine Mischform der Feuerstätte 1x als Speicherfeuerstätte und gleichzeitig als Konvektionsfeuerstätte aufweisen, sind ebenfalls vorgesehen. Diese weisen gleich wie das Ausführungsbeispiel in Figur 1 eine Speicherfeuerstätte auf, jedoch im Unterschied zu dem Ausführungsbeispiel in Figur 1 weisen sie zusätzlich einen im Korpus 100 ausgebildetem Konvektionsraum auf, der einen Konvektionsluftstrom K durch das Innere der ersten Schornsteinstufe 1 und der zweiten Schornsteinstufe 2 hindurch ermöglicht. Bei diesem Ausführungsbeispielen sind hierfür im Korpus 100 ähnlich wie beim Ausführungsbeispiel in Figur 2 Konvektionsöffnungen 100ö vorgesehen und zwar ebenfalls eine Konvektionsöffnung 100ö der ersten Schornsteinstufe und eine Konvektionsöffnung 100ö in der zweiten Schornsteinstufe. Um den vertikalen Konvektionsstrom K im Inneren der ersten und zweiten Schornsteinstufe zu ermöglichen, sind bei diesen Ausführungsbeispielen in der Zwischenwand 100z entsprechende Durchlassöffnungen ausgebildet.

Bei dem in den Figuren 3a und 3b dargestellten Ausführungsbeispiel handelt es sich, gleich wie bei den Ausführungsbeispielen 1 und 2, um einen dreistufigen Schornstein mit in der ersten Stufe angeordneter Feuerstätte 1x. Die Feuerstätte 1x ist vorzugszeise als Speicherfeuerstätte ausgebildet. Die erste Schornsteinstufe und die zweite Schornsteinstufe weisen einen gemeinsamen Korpus 100 auf. Der Innenraum dieses Korpus ist durch eine horizontale Zwischenwand 100z in einen unteren Hohlraum und einen oberen Hohlraum unterteilt. In dem unteren Hohlraum ist die Feuerstätte 1x angeordnet. Der obere Hohlraum wird durch das Abgasrohr 4.2 durchgriffen. Das Abgasrohr 4.2 ist mit seinem unteren Ende an der Feuerstätte 1x angeschossen und durchgreift dabei die horizontale Zwischenwand 100z. Mit seinem oberen Ende durchgreift das Abgasrohr 4.2 das Kopfende des Korpus 100 und ist an das Abgasrohr 4.3 des oberen Schornsteins, der die dritte Schornsteinstufe bildet, angeschlossen.

In dem Abgasrohr 4.2 in der zweiten Schornsteinstufe ist eine Abgasreinigungseinrichtung 20 angeordnet, die durch eine in Figur 3 nicht dargestellte Revisionstür im Korpus 100 zugänglich ist. Das Abgasrohr 4.2 weist in diesem Bereich, in dem die Abgasreinigungseinrichtung 20 angeordnet ist, einen nicht dargestellten seitlichen Stutzen auf, der einen abnehmbaren Verschlussdeckel aufweist, zwecks Zugänglichkeit zur Abgasreinigungseinrichtung 20 über die Revisionstür im Korpus.

Die dritte Schornsteinstufe wird, wie bei den Ausführungsbeispielen der Figuren 1 und 2, durch den oberen Schornstein gebildet, der eine tragende Außenschale 300 aufweist, die aus einem oder mehreren einstückigen Betonkörpern, vorzugsweise übereinander angeordnete Mantelsteine, gebildet ist. In der Außenschale 300 ist in der vertikalen Längsmittellinie das Abgasrohr 4.3 geführt. Der Raum zwischen der Innenwand der Außenschale 300 und der Außenwand des Abgasrohrs 4.3 ist als Zuluftkanal 5.3 ausgebildet, an dessen unterem Ende eine Zuluftrohrleitung 5.3a angeschlossen ist, die am unteren Ende der Außenschale 300 seitlich herausgeführt ist und durch eine Öffnung im oberen Kopfende des Korpus 100 hindurch als Zuluftrohr 5.2 die zweite Schornsteinstufe im oberen Hohlraum des Korpus 100 durchgreifend durch eine Öffnung in der horizontalen Zwischenwand 100z hindurchgeführt ist und schließlich als Zuluftführung 5.1 an der Feuerstätte 1x angeschlossen ist.

Figur 4 zeigt für das Ausführungsbeispiel der Figur3 die Abstützung des oberen Schornsteins auf dem Korpus 100. Der Korpus 100 ist als zylindrischer Betonhohlkörper ausgebildet, der an seinem oberen Ende durch ein Kopfende 100k geschlossen ist.

Die Außenschale 300 der dritten Schornsteinstufe 3 steht mit ihrem unteren Ende auf der Oberseite des Kopfendes 100k des Korpus 100 auf. Sie ist dabei über eine Schraubenankereinrichtung 320 in dem Kopfende 100k verankert. Hierfür ist ein Schraubenanker 320a im Kopfende 100k eingelassen. An den Schraubenanker 320a ist ein Schraubende eines Spannelements 320s verschraubt. Das Spannelement 320s ist in der Außenschale entlang der vertikalen Erstreckung der Außenschale geführt und axial abgestützt.

Das innerhalb der Außenschale angeordnete Abgasrohr 4.3 ist vorzugsweise als keramisches Rohr, vorzugsweise aus keramischen Muffenrohren ausgebildet, die jeweils eine isolierende Außenschale 4.3i aufweisen. Am unteren Ende des Abgasrohrs 4.3 ist ein unteres Muffenrohr 4.3m ausgebildet, das mit seinem Spitzende mit isolierendem Mantel durch ein Durchgangsloch des Kopfendes 100k des Korpus 100 hindurchgreift. In der nach oben offene Muffe des Muffenrohrs 4.3m ist das Ende des keramischen Abgasrohrs 4.3 eingesteckt. Die Abstützung des Abgasrohrs 4.3 auf der Oberseite des Kopfendes 100k des Korpus erfolgt über einen keramischen Tragring 4.3t. Dieser ist muffenartig nach unten hin konisch erweitert. Das obere Ende des Tragrings ist an der Außenseite der Muffe des Muffenrohrs 4.3m abgestützt. Das untere, erweiterte Ende ist auf der Oberseite des Kopfendes 100k des Korpus 100 abgestützt.

Bei der in Fig. 5 dargestellten abgewandelten Ausführung ist im Unterschied zu Fig. 4 zur Fixierung der Außenschale 300 auf dem Kopfende 100k des Korpus 100 anstelle der Schraubenankereinrichtung 320 der Fig. 4 eine Befestigungseinrichtung mit Befestigungswinkel 330 vorgesehen. Der Befestigungswinkel 330 weist einen horizontalen Winkelschenkel und einen vertikalen Winkelschenkel auf. Der horizontale Winkelschenkel liegt auf der Oberseite des Kopfendes 100k des Korpus 100 auf und ist über einen Sicherheitsdübel 330a in dem Korpusende 100k fixiert. Der Sicherheitsdübel 330a ist in dem Kopfende 100k eingesetzt. Der vertikale Winkelschenkel liegt an der Außenseite der Außenschale 300 an und ist über ein nicht dargestelltes Befestigungselement, wie Schraube, an der Außenseite der Außenschale fixiert.

Bei der in Fig. 6 dargestellten abgewandelten Ausführung ist im Unterschied zu Fig. 5 anstelle der Befestigungseinrichtung mit Befestigungswinkel 330, wie in Fig. 6 schematisch dargestellt, in der Oberseite des Kopfendes 100k des Korpus 100 eine Ausnehmung 100ka ausgebildet, in die die Außenschale 300 mit dem Abgasrohr 4.3 eingreift. Dabei steht die untere Stirnseite der Außenschale 300 und die untere Stirnseite des Tragrings 4.3t auf dem Boden der Ausnehmung 100ka auf. Die Außenseite des in die Ausnehmung 100ka eingreifenden unteren Abschnitts der Außenschale 300 steht dabei an der Innenwandung der Ausnehmung 100ka an, so dass ein formschlüssiger Eingriff gebildet wird.

Bei der in Fig. 7 dargestellten abgewandelten Ausführung ist im Unterschied zu Fig. 5 am unteren Ende der Außenschale 300 eine Sockelplatte 300s, vorzugsweise aus Glasfaserbeton angeordnet. Die Sockelplatte 300s ist über eine Schraubenankereinrichtung 340 mit Spannelement 340s am unteren Ende der Außenschale 300 fixiert. Hierfür ist in der Sockelplatte ein Schraubenanker 340a eingelassen. Das Spannelement 340s ist in der Außenschale in vertikaler Längsrichtung sich erstreckend angeordnet und in oder an der Außenschale abgestützt und ist mit seinem unteren Schraubenende in dem in der Sockelplatte 100s eingesetzten Schraubenanker 340a verschraubt. Zur Befestigung der Außenschale 300 mit der am unteren Ende angebrachten Sockelplatte 300s auf der Oberseite des Kopfendes 100k des Korpus 100 ist eine Befestigungseinrichtung mit Befestigungswinkel 330 angeordnet, die gleich wie die Befestigungseinrichtung mit Befestigungswinkel 330 bei der Ausführung in Fig. 5 ausgebildet ist.

Bei der in Fig. 8 dargestellten abgewandelten Ausführung ist im Unterschied zu Fig. 7 anstelle der Befestigungseinrichtung mit Befestigungswinkel 330 eine Ausnehmung 100ka in der Oberseite des Kopfendes 100k des Korpus ausgebildet. Die Außenschale 300 mit der an ihrem unteren Ende angebrachten Sockelplatte 300s in der Ausführung gleich wie in Fig. 7 greift bei der Ausführung in Fig. 8 in die Ausnehmung 100ka formschlüssig wie bei der Ausführung in Fig. 6 ein, so dass eine vergleichbare formschlüssige Verbindung wie in Fig. 6 gebildet wird.

Bei der Darstellung in Fig. 9 handelt es sich um eine abgewandelte Ausführung im Ausschnitt X2 in Fig. 3a. Im Unterschied zu der Ausführung in Fig. 3a ist die horizontale Zwischenwand 100z in Fig. 9 aufliegend auf einem Bund gelagert, der der Innenwandung des Korpus 100 ausgebildet ist. Die horizontale Zwischenwand 100z ist dabei mit Abstand von der Oberseite der Feuerstätte 1x angeordnet. Die horizontale Zwischenwand 100z weist gleich wie in Fig. 3 ein Durchgangsloch für den Durchgriff des Abgasrohrs 4.2 und ein Durchgangsloch für den Durchgriff des Zuluftrohrs 5.2 auf. Die horizontale Zwischenwand 100z ist in Figur 9 gleich wie in Fig. 3a als Platte ausgebildet. Sie kann vorzugsweise aus einem anderen Material als der Korpus ausgebildet sein, vorzugsweise als wärmeisolierende Platte, z.B. Verbundplatte. Sie kann aber auch aus Metall oder Keramikmaterial ausgebildet sein. Sie kann auch aus demselben Material wie der Korpus ausgebildet sein, z.B. aus Beton.

Sämtliche in den Figuren dargestellten Ausführungsbeispiele können in bevorzugter Ausführung in der zweiten Schornsteinstufe 2 eine Abgasreinigungseinrichtung 20 aufweisen. Diese ist aber nicht zwingend. Die Ausführungsbeispiele können mit und ohne Abgasreinigungseinrichtung ausgeliefert werden.

### Bezugszeichenliste

- S: Schornstein
- 1: erste Schornsteinstufe
- 1x: Feuerstätte
- 1xv: Verschlusselement der Feuerstätte, Tür
- 1xa: Öffnung im Korpus 100 in der ersten Schornsteinstufe 1
- 1xb: Öffnung im Korpus 100 in der ersten Schornsteinstufe 1
- 1xc: Zugangsöffnung im Korpus in der ersten Schornsteinstufe 1 zur Tür der Feuerstätte 1x

- 2: zweite Schornsteinstufe
- 2s: Sperrschieber
- 2k: Kugelfangeinrichtung

- 3: dritte Schornsteinstufe
- 300: Außenschale aus Betonkorpus oder Mantelstein
- 300s: Sockelplatte
- 320: Schraubenankereinrichtung
- 320s: Spannelement
- 320a: Schraubenanker
- 330: Befestigungswinkel
- 330a: Sicherheitsdübel
- 340: Schraubenankereinrichtung
- 340a: Schraubenanker
- 340s: Spannelement

- 4.2: Abgasleitung in der zweiten Schornsteinstufe, Abgasrohr
- 4.2ö: Öffnung in der Abgasleitung 4.2

- 4.3: Abgasleitung in der dritten Schornsteinstufe, Abgasrohr
- 4.3i: Isolationsmantel 4.3
- 4.3a: Anschlussbuchse
- 4.3ö: Öffnung in 4.3
- 4.3m: Muffenrohr
- 4.3t: Tragring

- 5.1: Zuluftrohr (in Schornsteinstufe 1)
- 5.2: Zuluftrohr (in Schornsteinstufe 2)
- 5.3: Zuluftführung, Zuluftkanal (in Schornsteinstufe 3)
- 5.3a: Zuluftrohrleitng

- 20: Abgasreinigungseinrichtung, Abgasreinigungsmodul
- 100: Betonbauelement, Korpus
- 100k: Kopfende des Korpus
- 100ka: Ausnehmung
- 100h: Hohlraum in 100
- 100ö: Revisionsöffnung in 100
- 100kg: Konvektionsgitter
- 100öv: Verschluss der Öffnung, Tür, Klappe
- 100z: Zwischenwand in 100

- 120: Fertigbauelement
- K: Konvektionsluftströmung
- R: Wärmestrahlung

## Patentansprüche

1. Schornstein, umfassend:
- eine untere erste Schornsteinstufe (1), die eine Feuerstätte (1x) aufweist,
- eine über der ersten Schornsteinstufe (1) angeordnete zweite Schornsteinstufe (2), die ein die zweite Schornsteinstufe (2) durchgreifendes Abgasrohr (4.2) aufweist, das an der Feuerstätte (1x) angeschlossen ist,
- eine über der zweiten Schornsteinstufe (2) angeordnete dritte Schornsteinstufe (3), die als oberer Schornstein ausgebildet eine an das Abgasrohr der zweiten Schornsteinstufe (2) angeschlossene vertikale Abgasleitung (4.3) aufweist, um das Abgas vertikal nach oben aus dem Schornstein (S) ins Freie heraus zu führen und vorzugsweise eine vertikale Zuluftleitung (5.3) aufweist, um der Feuerstätte (1x) Verbrennungsluft zuzuführen,
wobei vorgesehen ist:
a) dass der Außenmantel der dritten Schornsteinstufe (3) wie der Außenmantel der ersten und der zweiten Schornsteinstufen (1, 2) aus Betonmaterial ausgebildet ist,
und
b) dass die erste Schornsteinstufe (1) und die zweite Schornsteinstufe (2) als eine gemeinsame Baueinheit ausgebildet sind, die den Schornsteinfuß oder den Schornsteinsockel bildet, indem die erste Schornsteinstufe (1) und die zweite Schornsteinstufe (2) einen gemeinsamen Korpus (100) aufweisen, der ein als Hohlkörper ausgebildetes Betonbauelement ausgebildet ist, vorzugsweise aus Betonmantelsteinen oder als einstückiger Betonkörper ausgebildet,
wobei
(i) (i) die in der ersten Schornsteinstufe (1) angeordnete Feuerstätte (1x) als Speicherfeuerstätte ausgebildet ist, indem die als Speicherfeuerstätte ausgebildete Feuerstätte (1x) derart ausgebildet ist, dass die in der Feuerstätte erzeugte Wärme primär im Schornstein gespeichert wird und an der Außenseite der ersten Schornsteinstufe oder der ersten und der zweiten Schornsteinstufe abgestrahlt wird, und
wobei
(ii) zwischen der ersten Schornsteinstufe (1) und der zweiten Schornsteinstufe (2) in dem Korpus (100) eine sich waagerecht erstreckende Zwischenwand (100z) ausgebildet ist, die einen unteren Hohlraum des Korpus (100) von einem oberen Hohlraum des Korpus (100) trennt, wobei in dem unteren Hohlraum die Feuerstätte (1x) ausgebildet ist und in dem oberen Hohlraum sich das durchgreifende Abgasrohr (4.2) erstreckt,
**dadurch gekennzeichnet, dass**
die Zwischenwand (100z) auf der Feuerstätte (1x) auf deren Gehäuse aufliegend ausgebildet ist oder unmittelbar über der Feuerstätte mit Abstand angeordnet ist oder als Kopf der Feuerstätte einstückig mit deren Gehäuse ausgebildet ist.

2. Schornstein nach Anspruch 1,
**dadurch gekennzeichnet,**
**dass** die Zwischenwand (100z) als ein Teil des gemeinsamen Korpus (100) und/oder der gemeinsamen Tragkonstruktion des Schornsteinfußes oder des Schornsteinsockels ausgebildet ist oder an, in oder auf dem Korpus (100) des Schornsteinfußes oder des Schornsteinsockels abgestützt ist.

3. Schornstein nach Anspruch 2,
**dadurch gekennzeichnet,**
**dass** die Zwischenwand (100z) eine thermische Trennung der Hohlräume bildet.

4. Schornstein nach einem der vorangehenden Ansprüche,
**dadurch gekennzeichnet,**
**dass** der gemeinsame Korpus (100) als zylindrischer oder quaderförmiger Hohlkörper ausgebildet ist, vorzugsweise aus Betonmauersteinen und/oder Betonmantelsteinen und/oder einstückigen Rohrabschnitten und/oder aus geschosshohen Rohrabschnitten ausgebildet oder als einstückiger Rohrkörper oder einstückiger U-Profil-Körper ausgebildet.

5. Schornstein nach einem der vorangehenden Ansprüche,
**dadurch gekennzeichnet,**
**dass** die erste Schornsteinstufe (1) und die zweite Schornsteinstufe (2), die den gemeinsamen Korpus (100) oder die gemeinsame Tragkonstruktion aufweisen, ein gemeinsames Fertigteil (120) bilden,
- **dass** in dem gemeinsamen Korpus und/oder der gemeinsamen Tragkonstruktion die Feuerstätte ab Werk montiert ist oder dass in den gemeinsamen Korpus und/oder der gemeinsamen Tragkonstruktion die Feuerstätte vor Ort nachrüstbar montierbar ist.

6. Schornstein nach einem der vorangehenden Ansprüche,
**dadurch gekennzeichnet,**
**dass** die zweite Schornsteinstufe (2) mindestens eine Revisionsöffnung (100ö, 4.2ö) aufweist, wobei
- zur Inspektion des Abgaswegs (4.2) und/oder zur Rußentnahme (2s, 2k) ausgebildet ist;
und/oder
- zur Inspektion der Zuleitung (5.2) ausgebildet ist.

7. Schornstein nach einem der vorangehenden Ansprüche,
**dadurch gekennzeichnet,**
**dass** die dritte Schornsteinstufe (3) von der zweiten Schornsteinstufe (2) durch eine horizontale Trennwand (100k), insbesondere eine horizontale Trennplatte, getrennt ist.

8. Schornstein nach Anspruch 7,
**dadurch gekennzeichnet,**
**dass** die horizontale Trennwand (110k) als Kopfplatte (100k) des Korpus (100) des Schornsteinfußes oder Schornsteinsockels ausgebildet ist, vorzugsweise einstückig ausgebildet mit dem Korpus (100), als Kopfende des Korpus.

9. Schornstein nach Anspruch 7 oder 8,
**dadurch gekennzeichnet,**
**dass** in einem Durchbruch der horizontalen Trennwand (100k) und/oder der Kopfplatte (100k) das vertikale Abgasrohr (4.3) der dritten Schornsteinstufe (3) angeschlossen und/oder abgestützt angeordnet ist.

10. Schornstein nach einem der vorangehenden Ansprüche,
**dadurch gekennzeichnet,**
**dass** die zweite Schornsteinstufe (2) eine Abgasreinigungseinrichtung aufweist.

11. Schornstein nach Anspruch 10,
**dadurch gekennzeichnet,**
**dass** die Abgasreinigungseinrichtung (20) mit dem Abgasrohr (4.2) der zweiten Schornsteinstufe (2) eine Baueinheit bildet, und/oder dass die Abgasreinigungseinrichtung (20) als ein Modul (20) oder als eine aus Modulen aufgebaute Baugruppe ausgebildet ist.

12. Schornstein nach Anspruch 10 oder 11,
**dadurch gekennzeichnet,**
**dass** die zweite Schornsteinstufe (2) mindestens eine Revisionsöffnung (100ö, 4.2ö) aufweist, wobei die mindestens eine Revisionsöffnung
- zur Wartung der Komponenten der Abgasreinigungseinrichtung (20) ausgebildet ist, und /oder
- zur Nachrüstung der zweiten Schornsteinstufe (2) mit weiteren Komponenten insbesondere zur Nachrüstung der Abgasreinigungseinrichtung mit weiteren Komponenten ausgebildet ist.

13. Schornstein nach einem der Ansprüche 10 bis 12,
**dadurch gekennzeichnet**
**dass** die erste Schornsteinstufe (1) und die zweite Schornsteinstufe (2), die den gemeinsamen Korpus und oder die gemeinsame Tragkonstruktion aufweisen, ein gemeinsames Fertigteil bilden, wobei vorgesehen ist,
- **dass** in dem gemeinsamen Korpus (100) und/oder der gemeinsamen Tragkonstruktjon die Abgasreinigungseinrichtung ab Werk montiert ist oder in dem gemeinsamen Korpus und/oder der gemeinsamen Tragkonstruktion die Abgasreinigungseinrichtung vor Ort montierbar ist.

14. Schornstein nach einem der Ansprüche 10 bis 13,
**dadurch gekennzeichnet,**
**dass** die Abgasreinigungseinrichtung (20) eine Abgasreinigungseinrichtung zur sekundären Emissionsminderung auf Basis elektrostatischer und/oder mechanischer und/oder katalytischer und/oder nasschemisch arbeitender Abgasnachbehandlung aufweist.

15. Schornstein nach einem der Ansprüche 10 bis 14,
**dadurch gekennzeichnet,**
**dass** die Abgasreinigungseinrichtung (20) eine Vorrichtung zur Abbrandsteuerung aufweist.

## Claims

1. Chimney,
comprising:
- a lower first chimney level (1), which has a furnace (1x),
- a second chimney level (2) arranged above the first chimney level (1), which has a flue pipe (4.2) engaging through the second chimney level (2), said flue pipe being attached to the furnace (1x),
- a third chimney level (3) arranged above the second chimney level (2), which, formed as the upper chimney, has a vertical waste gas line (4.3) attached to the flue pipe of the second chimney level (2), in order to guide waste gas vertically upwards out of the chimney (S) and outside and preferably has a vertical supply line (5.3) in order to supply combustion air to the furnace (1x),
wherein it is provided that:
a) the outer casing of the third chimney level (3), as well as the outer casing of the first and the second chimney levels (1, 2), is formed from concrete material,
and
b) the first chimney level (1) and the second chimney level (2) are formed from a common component that forms the chimney base or the chimney plinth, by the first chimney level (1) and the second chimney level (2) having a common body (100), which is formed as a concrete structural element formed as a hollow body, preferably made of concrete casing blocks or formed as a single-piece concrete body, wherein
(i) the furnace (1x) arranged in the first chimney level (1) is formed as a storage furnace, by the furnace (1x) formed as a storage furnace being formed in such a way that the heat generated in the furnace is stored primarily in the chimney and is radiated on the outside of the first chimney level or the first and the second chimney level, and
wherein
(ii) an intermediary wall (100z) extending horizontally is formed in the body (100) between the first chimney level (1) and the second chimney level (2), said intermediary wall separating a lower cavity of the body (100) from an upper cavity of the body (100), wherein the furnace (1x) is formed in the lower cavity, and the through-engaging flue pipe (4.2) extends in the upper cavity,
**characterised in that**
the intermediary wall (100z) is formed on the furnace (1x) resting on its housing or is arranged directly above the furnace at a distance or is formed, as a head of the furnace, integrally with its housing.

2. Chimney according to claim 1,
**characterised in that**
the intermediary wall (100z) is formed as a part of the common body (100) and/or the common support construction of the chimney base or the chimney plinth or is supported at, in or on the body (100) of the chimney base or the chimney plinth.

3. Chimney according to claim 2,
**characterised in that**
the intermediary wall (100z) forms a thermal separation of the cavities.

4. Chimney according to one of the preceding claims,
**characterised in that**
the common body (100) is formed as a cylindrical or cuboidal hollow body, is preferably formed from concrete bricks and/or concrete casing blocks and/or single-piece pipe sections and/or from storey-high pipe sections or is formed as a single-piece pipe body or single-piece U-profile body.

5. Chimney according to one of the preceding claims,
**characterised in that**
the first chimney level (1) and the second chimney level (2), which have the common body (100) or the common support construction, form a common finished part (120),
- the furnace is fitted ex-factory in the common body and/or the common support construction, or the furnace can be fitted on-site in a retrofittable manner in the common body and/or the common support construction.

6. Chimney according to one of the preceding claims,
**characterised in that**
the second chimney level (2) has at least one revision opening (100ö, 4.2ö), wherein
- is formed for inspecting the waste gas path (4.2) and/or for removing soot (2s, 2k);
and/or
- is formed for inspecting the supply line (5.2).

7. Chimney according to one of the preceding claims,
**characterised in that**
the third chimney level (3) is separated from the second chimney level (2) by a horizontal separating wall (100k), in particular a horizontal separating plate.

8. Chimney according to claim 7,
**characterised in that**
the horizontal separating wall (110k) is formed as a head plate (100k) of the body (100) of the chimney base or chimney plinth, preferably formed integrally with the body (100), as a head end of the body.

9. Chimney according to claim 7 or 8,
**characterised in that**
the vertical flue pipe (4.3) of the third chimney level (3) is arranged attached and/or supported in an aperture of the horizontal separating wall (100k) and/or the head plate (100k).

10. Chimney according to one of the preceding claims,
**characterised in that**
the second chimney level (2) has a waste gas cleaning device.

11. Chimney according to claim 10,
**characterised in that**
the waste gas cleaning device (20) forms a component with the flue pipe (4.2) of the second chimney level (2), and/or
the waste gas cleaning device (20) is formed as a module (20) or as an assembly constructed from modules.

12. Chimney according to claim 10 or 11,
**characterised in that**
the second chimney level (2) has at least one revision opening (100ö, 4.2ö), wherein the at least one revision opening
- is formed for maintaining the components of the waste gas cleaning device (20), and/or
- is formed for retrofitting the second chimney level (2) with further components, in particular for retrofitting the waste gas cleaning device with further components.

13. Chimney according to one of claims 10 to 12,
**characterised in that**
the first chimney level (1) and the second chimney level (2), which have the common body and or the common support construction, form a common finished part, wherein it is provided that
- the waste gas cleaning device is fitted ex-factory in the common body (100) and/or the common support construction, or the waste gas cleaning device can be fitted on-site in the common body and/or the common support construction.

14. Chimney according to one of claims 10 to 13,
**characterised in that**
the waste gas cleaning device (20) has a waste gas cleaning device for reducing secondary emissions based on electrostatic and/or mechanical and/or catalytic and/or wet-chemically functioning waste gas post-treatment.

15. Chimney according to one of claims 10 to 14,
**characterised in that**
the waste gas cleaning device (20) has a device for controlling burn-off

## Revendications

1. Cheminée
comprenant :
- un premier étage inférieur de cheminée (1) qui comprend un foyer (1x),
- un deuxième étage de cheminée (2) disposé au-dessus du premier étage de cheminée (1), qui comprend un tuyau de gaz d'échappement (4.2), traversant le deuxième étage de cheminée (2), qui est raccordé au foyer (1x),
- un troisième étage de cheminée (3) disposé au-dessus du deuxième étage de cheminée (2), qui comprend, conçu en tant que une cheminée supérieure, une conduite de gaz d'échappement verticale (4.3) raccordée au tuyau de gaz d'échappement du deuxième étage de cheminée (2), afin de guider les gaz d'échappement verticalement vers l'extérieur hors de la cheminée (S) à l'air libre et comprend, de préférence, une conduite d'alimentation en air verticale (5.3) afin d'introduire de l'air de combustion dans le foyer (1x),
dans laquelle il est prévu :
a) que l'enveloppe externe du troisième étage de cheminée (3) ainsi que l'enveloppe externe des premier et deuxième étages de cheminée (1, 2) soient constitués d'un matériau de type béton et
b) que le premier étage de cheminée (1) et le deuxième étage de cheminée (2) sont conçus comme une seule unité de construction qui forme le pied ou le socle de la cheminée, grâce au fait que le premier étage de cheminée (1) et le deuxième étage de cheminée (2) comprennent un corps commun (100), qui comprend un composant en béton conçu comme un corps creux, de préférence constitué de blocs de béton ou conçu comme un corps en béton d'une seule pièce, dans laquelle
(i) le foyer (1x) disposé dans le premier étage de cheminée (1) est conçu comme un foyer de stockage, grâce au fait que le foyer (1x) conçu comme un foyer de stockage est conçu de façon à ce que la chaleur générée dans le foyer soit stockée principalement dans la cheminée et soit émise au niveau du côté externe du premier étage de cheminée ou du premier et du deuxième étages de cheminée et dans laquelle
(ii) entre le premier étage de cheminée (1) et le deuxième étage de cheminée (2), dans le corps (100), est réalisée une paroi intermédiaire (100z) s'étendant horizontalement, qui sépare une cavité inférieure du corps (100) d'une cavité supérieure du corps (100), dans laquelle, dans la cavité inférieure, est réalisé le foyer (1x) et, dans la cavité supérieure, s'étend le tuyau de gaz d'échappement traversant (4.2),
**caractérisée en ce que**
la paroi intermédiaire (100z) est réalisée sur le foyer (1x), posée sur le boîtier de celui-ci ou est disposée directement au-dessus du foyer à une certaine distance ou est conçue comme la tête du foyer d'une seule pièce avec son boîtier.

2. Cheminée selon la revendication 1,
**caractérisée en ce que**
la paroi intermédiaire (100z) est conçue comme une partie du corps commun (100) et/ou de la structure porteuse commune du pied de cheminée ou du socle de cheminée ou s'appuie contre, dans ou sur le corps (100) du pied de cheminée ou du socle de cheminée.

3. Cheminée selon la revendication 2,
**caractérisée en ce que**
la paroi intermédiaire (100z) constitue une séparation thermique des cavités.

4. Cheminée selon l'une des revendications précédentes,
**caractérisée en ce que**
le corps commun (100) est conçu comme un corps creux cylindrique ou parallélépipédique, de préférence constitué de blocs de béton de construction et/ou de blocs d'enveloppe de béton et/ou de sections tubulaires d'une seule pièce et/ou de sections tubulaires hautes d'un étage ou comme un corps tubulaire d'une seule pièce ou un corps profilé en U d'une seule pièce.

5. Cheminée selon l'une des revendications précédentes,
**caractérisée en ce que**
le premier étage de cheminée (1) et le deuxième étage de cheminée (2), qui comprennent le corps commun (100) ou la structure porteuse commune, forment une pièce finie commune (120),
dans le corps commun et/ou la structure porteuse commune, le foyer est monté en usine ou, dans le corps commun et/ou la structure porteuse commune, le foyer peut être monté ultérieurement sur place.

6. Cheminée selon l'une des revendications précédentes,
**caractérisée en ce que**
le deuxième étage de cheminée (2) comprend au moins une ouverture de révision (100ô, 4.2ô),
- conçue pour l'inspection du trajet des gaz d'échappement (4.2) et/ou pour l'élimination de la suie (2s, 2k) ;
et/ou
- conçue pour l'inspection de la conduite d'alimentation (5.2).

7. Cheminée selon l'une des revendications précédentes,
**caractérisée en ce que**
le troisième étage de cheminée (3) est séparé du deuxième étage de cheminée (2) par une paroi de séparation horizontale (100k), plus particulièrement une plaque de séparation horizontale.

8. Cheminée selon la revendication 7,
**caractérisée en ce que**
la paroi de séparation horizontale (100k) est conçue comme une plaque de tête (100k) du corps (100) du pied de cheminée ou du socle de cheminée, de préférence est réalisée d'une seule pièce avec le corps (100), en tant qu'extrémité de tête du corps.

9. Cheminée selon la revendication 7 ou 8,
**caractérisée en ce que**
dans une percée de la paroi de séparation horizontale (100k) et/ou de la plaque de tête (100k), le tuyau de gaz d'échappement vertical (4.3) du troisième étage de cheminée (3) est disposé de manière raccordée et/ou appuyée.

10. Cheminée selon l'une des revendications précédentes,
**caractérisée en ce que**
le deuxième étage de cheminée (2) comprend un dispositif de purification du gaz d'échappement.

11. Cheminée selon la revendication 10,
**caractérisée en ce que**
le dispositif de purification du gaz d'échappement (20) forme, avec le tuyau de gaz d'échappement (4.2) du deuxième étage de cheminée (2), une unité de construction et/ou **en ce que** le dispositif de purification de gaz d'échappement (20) est conçu comme un module (20) ou comme un sous-ensemble constitué de modules.

12. Cheminée selon la revendication 10 ou 11,
**caractérisée en ce que**
le deuxième étage de cheminée (2) comprend au moins une ouverture de révision (100ô, 4.2ô), dans laquelle l'au moins une ouverture de révision
- est conçue pour la maintenance des composants du dispositif de purification de gaz d'échappement (20) et/ou
- est conçue pour l'équipement ultérieur du deuxième étage de cheminée (2) avec d'autres composants, plus particulièrement pour l'équipement ultérieur du dispositif de purification de gaz d'échappement avec d'autres composants.

13. Cheminée selon l'une des revendications 10 à 12,
**caractérisée en ce que**
le premier étage de cheminée (1) et le deuxième étage de cheminée (2), qui comprennent le corps commun ou la structure porteuse commune, forment une pièce finie commune, dans laquelle il est prévu
- que, dans le corps commun (100) et/ou dans la structure porteuse commune, le dispositif de purification de gaz d'échappement est montée en usine ou, dans le corps commun et/ou dans la structure porteuse commune, le dispositif de purification de gaz d'échappement peut être monté sur place.

14. Cheminée selon l'une des revendications 10 à 13,
**caractérisée en ce que**
le dispositif de purification de gaz d'échappement (20) comprend un dispositif de purification de gaz d'échappement pour une réduction secondaire des émissions sur la base d'un post-traitement de gaz d'échappement fonctionnant de manière électrostatique et/ou mécanique et/ou catalytique et/ou chimique par voie humide.

15. Cheminée selon l'une des revendications 10 à 14,
**caractérisée en ce que**
le dispositif de purification de gaz d'échappement (20) comprend un dispositif permettant de contrôler la combustion.
